# EUROPÄISCHE PATENTSCHRIFT

(11) **EP 3 197 793 B1**
(45) Veröffentlichungstag und Bekanntmachung des Hinweises auf die Patenterteilung: **24.02.2021**
(21) Anmeldenummer: 14790494.0
(22) Anmeldetag: 26.09.2014
(51) Int. Cl.: B65D 41/62, B65D 55/02, B65D 55/06, G07D 7/00, G09F 3/03

(54) **VERPACKUNG MIT FÄLSCHUNGSSCHUTZ**
PACKAGING WITH TAMPER RESISTANCE
EMBALLAGE POURVU D'UNE PROTECTION CONTRE LA CONTREFAÇON

(43) Veröffentlichungstag der Anmeldung: 02.08.2017
(73) Patentinhaber: Polysecure GmbH, 79108 Freiburg (DE)
(72) Erfinder: BAQUE, Thomas, 79108 Freiburg (DE)
(74) Vertreter: Scholz, Volker
(86) Internationale Anmeldenummer: PCT/DE2014/100343
(87) Internationale Veröffentlichungsnummer: WO 2016/045649

(56) Entgegenhaltungen:
- EP-A2- 1 003 146
- DE-A1-102008 060 675
- DE-U1- 29 919 460
- FR-A1- 2 658 166
- US-A- 3 967 579
- US-A1- 2002 185 544

## Beschreibung

Die vorliegende Erfindung betrifft eine Verpackung, die mit einem Verschluss verschlossen ist.

Produktpiraterie, also das Geschäft mit Nachahmer-Waren, die mit dem Ziel hergestellt werden, einer Original-Ware zum Verwechseln ähnlich zu sein, ist ein allgegenwärtiges Problem im geschäftlichen Verkehr und geht mit empfindlichen Verlusten für den Originalhersteller einher. In einem häufigen Fall der Produktpiraterie wird eine identische Verpackung und der Name des Herstellers benutzt. Die Inhaltsstoffe, die verarbeiteten Materialien und/oder die Verarbeitung des in der Verpackung enthaltenden Produkts sind hingegen in der Regel minderwertig, nicht vorhanden oder durch gesundheitsschädliche Alternativen ersetzt. Produktfälschungen sind aus allen Bereichen des geschäftlichen Verkehrs bekannt, etwas im Bereich der Software, Uhren, Bekleidung, Medikamente, Autoteile oder Lebensmittel.

Edle Weine werden zu enorm hohen Preisen gehandelt. Für den Käufer eines edlen Weins bestehen hohe Risiken, dass er möglicherweise eine gefälschte Flasche kauft oder eine Originalflasche unter Bedingungen gelagert wurde, die dem Wein geschadet haben. Solche edlen Weine werden häufig als Kapitalanlage betrachtet. Der Käufer hat letztlich kaum eine andere Möglichkeit zur Überprüfung der Qualität der Flasche als diese zu öffnen. Dadurch ist aber der Kauf abgeschlossen. Eine Prüfung vor dem Kauf kann so nicht erfolgen.

Aus dem Stand der Technik sind verschiedene Verfahren bekannt, die einen Originalitätsschutz der Flasche beziehungsweise des Etiketts ergeben, die jedoch noch stets Fälschungsmöglichkeiten, beispielsweise durch Wiederbefüllung der Originalflasche mit einem gefälschten Wein, oder den Verkauf von thermisch überlagertem Wein ermöglichen.

Vorrichtungen zur Fälschungssicherung von Weinflaschen sind beispielsweise aus CN 202518596, CN 202464386, CN 202557987, CN 202400409, CN 102582945, CN 202346084 und CN 2806357 bekannt.

FR 2 658 166 A1 offenbart Originalitätssicherungen für Flaschenverschlüsse.

DE 29 91 946 U1 offenbart Verschlussstopfen für Flaschen oder Behälter.

DE 10 2008 060 675 A1 offenbart ein Verfahren zur eindeutigen Identifizierung und Authentifizierung von Produkten zum Schutz vor Plagiaten.

US 3 967 579 A offenbart eine verräterische Vorrichtung für verderbliche Produkte mit einer Schicht aus temperturempfindlichem Material.

EP 1 003 146 A2 offenbart ein Verfahren zum Identifzieren von Produkten unter Verwendung von Mikropartikeln.

Es ist somit eine Aufgabe der vorliegenden Erfindung, einen Fälschungsschutz für Verpackungen, insbesondere Flaschen, wie etwa Weinflaschen, bereitzustellen, der die Nachteile des Stands der Technik überwindet. Insbesondere soll eine Verpackung bereitgestellt werden, die Fälschungsmöglichkeiten durch missbräuchliche Verwendung von Originalverpackungen, etwa eine Wiederbefüllung einer Originalflasche eines teuren Weins, verhindert.

Diese Aufgabe wird gelöst durch den Gegenstand des unabhängigen Anspruchs. Bevorzugte Ausführungsformen werden in den Unteransprüchen beschrieben.

Diese Aufgabe wird insbesondere gelöst durch eine Verpackung die mit einem Verschluss verschlossen ist, wobei an und/oder auf dem Verschluss ein Siegel aus duroplastischem Polymer angebracht ist, das vorzugsweise mit der Verpackung in Kontakt ist, wobei das Siegel nicht zerstörungsfrei von dem Verschluss und/oder der Verpackung entfernbar ist und das Siegel Mittel zum Erkennen der Originalität des Siegel und damit der Verpackung umfasst, dadurch gekennzeichnet, dass das Mittel zur Erkennung der Originalität Stokes-Pigmente oder Anti-Stokes-Pigmente, die zur Erkennung eine Detektionsvorrichtung erfordern, und/oder mit bewaffnetem Auge sichtbare Diatomeen enthält.

Als erfindungsgemäße Verpackung kann jede Verpackung vorgesehen sein, die vorzugsweise der Verpackung hochwertiger Produkte zum Zwecke des Transports oder der Dekoration dient. Neben den besonders bevorzugten Glasflaschen zur Lagerung und zum Transport hochwertiger Weine, können als erfindungsgemäße Verpackung auch andere Glas-, Keramik-, Ton- oder Kunststoffflaschen zur Lagerung hochwertiger Weine, alkoholfreier Getränke, Kosmetika, pharmazeutischer Produkte oder Spirituosen, wie etwa Cognac, Sekt, Whiskey etc., vorgesehen sein.

Ebenso können Kartons, Schachteln, Beutel und dergleichen zur Verpackung hochwertiger Markenprodukte wie Uhren, Kleidungsstücke, Schmuck, Parfums, Kosmetika, pharmazeutische Produkte, Werkstoffteile, elektronische Geräte, Datenträger usw. als erfindungsgemäße Verpackung vorgesehen sein.

Dabei ist bevorzugt, dass die Verpackung eine Lebensmittelverpackung, vorzugsweise eine Flasche, besonders bevorzugt eine Glasflasche, insbesondere bevorzugt eine Weinflasche, ist.

In einer besonders bevorzugten Ausführungsform ist die Verpackung, bevorzugt eine Flasche, vorzugsweise eine Glasflasche, mit Inhalten, beispielsweise Wein, gefüllt.

Es ist bevorzugt vorgesehen, dass die Verpackung eine Flasche und der Verschluss ein Korken ist.

Desweiteren ist vorgesehen, dass das duroplastische Polymer ein Acrylpolymer, vorzugsweise ein modifiziertes Acrylpolymer ist. Geeignete duroplastische Polymere sind beispielsweise kommerziell unter dem Markennamen PERMABOND® UV681 oder UV683 von Permabond Engineering Additives Ltd. bekannt.

In einer Ausführungsform ist vorgesehen, dass das Siegel zumindest ein Durchgangsloch aufweist. Dieses Durchgangsloch wird bevorzugt bereits bei der Herstellung des Siegels ausgebildet, indem ein Platzhalter aus Polytetrafluorethylen oder dergleichen bereitgestellt wird, um den das flüssige Polymer aufgetragen wird. Nach Verfestigung des Polymers kann der Platzhalter entfernt und dadurch das Durchgangsloch ausgebildet werden.

In einer alternativen Ausfiihrungsform kann vorgesehen sein, dass das Siegel explizit kein Durchgangsloch aufweist. Diese Ausführungsform ist dann bevorzugt geeignet, die erfindungsgemäße Aufgabe zu lösen, wenn eine Verfälschung des Verpackungsinhaltes mittels des Durchgangsloches, etwa durch Injektion mittels einer Nadel, zu erwarten ist. Eine solche Ausführungsform kann etwa dann vorteilhaft sein, wenn die Verpackung eine Injektionslösung enthält.

In einer Ausführungsform kann vorgesehen sein, dass das Siegel ferner Mittel zum Aufzeichnen des Eintrags an thermischer Energie und/oder Mittel zum Erkennen des Überschreitens einer definierten Temperatur umfasst.

Hierbei kann vorgesehen sein, dass das Mittel zum Aufzeigen des Eintrags an thermischer Energie ein poröses Material enthält, das eine durch thermische Diffusion freisetzbare und bei Freisetzung einen Farbeffekt auslösende Komponente enthält, und/oder ein Material enthält, das sich durch thermische Energie zersetzt und eine in dem Material enthaltene und einen Farbeffekt auslösende Komponente freisetzt.

Besonders bevorzugt ist vorgesehen, dass das Material mikroporös und/oder anorganisch oder organisch ist.

Auch ist bevorzugt, dass die Komponente selbst oder durch Reaktion mit einem Verbindungspartner einen Farbeffekt auslöst.

Schließlich ist bevorzugt vorgesehen, dass das Mittel zum Erkennen des Überschreitens einer definierten Temperatur eine irreversibel thermochrome Verbindung und/oder ein mikroverkapseltes Farbmittel enthält.

Erfindungsgemäß wurde überraschenderweise festgestellt, dass die vorgeschlagene Verpackung ein Sicherungssystem aufweist, das sowohl das Erkennen von Fälschungen erlaubt als auch das Erkennen einer thermischen Überlagerung des Verpackungsinhalts, vorzugsweise Wein.

Dabei ist es wesentlich, dass das Siegel aus einem duroplastischen Polymermaterial aufgebaut ist. Dieses ist an und/oder auf dem Verschluß, vorzugsweise einem Korken, aufgebracht und vorzugsweise auch in Kontakt mit dem Material der Verpackung, etwa dem Glas einer Flasche. Das Siegel ist dabei mit dem Verschlußmaterial und/oder der Verpackung verbunden und kann nicht zerstörungsfrei entfernt werden. Ferner wurde überraschend festgestellt, dass dem Siegelmaterial verschiedene Sicherheits- und Aufzeichnungsmerkmale zugegebenen werden können, die eine weitere Fälschungssicherheit sowie Überprüfung der thermischen Überlagerung des Verpackungsinhalts erlauben. Diese Sicherheits- und Aufzeichnungsmerkmale sind ein Mittel zur Erkennung der Originalität des Siegels und der Verpackung, ein Mittel zum Aufzeichnen des Eintrags an thermischer Energie und/oder ein Mittel zum Erkennen des Überschreitens einer definierten Temperatur der Verpackung.

### Siegel

Das Siegel ist aus einem duroplastischen Polymer, das in flüssiger Form beispielsweise in eine Vertiefung zwischen dem Verschluss (Korken) und der Verpackung (dem Flaschenrand der Glasflasche) eingebracht werden kann und sich dabei fest mit dem Verschluss und insbesondere dem Glas verbindet. Alternativ oder zusätzlich kann das Siegel auch eine Platte aus einem duroplastischen Polymermaterial enthalten, die in die obengenannte Vertiefung zwischen Verschluss und Flaschenrand eingelegt werden kann und sich über dann zuzugebendes flüssiges duroplastisches Polymer mit dem Verschluss und dem Glas verbinden kann.

Bevorzugt kann das Siegel ein Durchgangsloch enthalten, um einen Gasaustausch des Verpackungsinhalts über den Verschluss (Korken) zu ermöglichen. Sofern eine eingelegte Platte aus duroplastischem Material verwendet wird, könnte diese mit dekorativen Elementen, wie Prägungen oder Gravuren, versehen sein.

Vorzugsweise kann das Siegel erhaben, bündig oder vertieft ausgeführt sein. Vorzugsweise kann seine Eigenfarbe bunt oder einfarbig sein, vorzugsweise weiß oder farblos, besonders bevorzugt farblos.

Duroplaste, auch Duromere genannt, sind Kunststoffe, die nach ihrer Aushärtung nicht mehr verformt werden können. Es sind harte, glasartige Polymerwerkstoffe, die über chemische Hauptvalenzbindungen dreidimensional fest vernetzt sind. Besonders bevorzugt ist, dass der Duroplast bei seiner Aushärtung nur eine sehr geringe Wärmenergie freisetzt oder zur Härtung keine Wärme erfordert, da dies gegebenenfalls die Funktion der darin enthaltenen Sicherheits- und Aufzeichnungsmerkmale beeinträchtigen könnte. Ebenfalls sollte das duroplastische Material bevorzugt gegen die bei Lagerung der Verpackung üblichen Bedingungen beständig sein und weder optische noch mechanische Veränderung über den Lagerungszeitraum aufweisen.

Besonders bevorzugt wird als Siegelmaterial ein duroplastisches Polymer verwendet, dass in seinen mechanischen Eigenschaften so eingestellt ist, dass es beim Entfernen oder bei punktförmiger mechanischer Belastung, wie beispielsweise bei Einsatz eines Korkenziehers, in viele kleine Einzelteile zerspringt, so dass der Verschluss nicht entfernt werden kann, ohne das Siegel zu zerstören.

Als duroplastische Materialien können erfindungsgemäß bevorzugt solche Materialien eingesetzt werden, die unter UV-Bestrahlung aushärten, wie beispielweise modifizierte Acrylpolymere, die aus der Reparatur von Autoglasscheiben bekannt sind und insbesondere eine ausgezeichnete Verbindung zum Glas als auch die geforderte Langzeitbeständigkeit aufweisen.

Bevorzugt ist vorgesehen, dass das Siegel direkt auf den Verschluß aufgebracht ist, d.h. ohne dass zwischen dem Verschluß und dem Siegel ein anderes Verpackungsmaterial, etwa eine Kappe, ein Schlauch oder dergleichen angeordnet ist. Als Verschluß ist hierbei die direkte Verbindung zwischen dem Verpackungsinneren und dem Verpackungsäußeren zu verstehen. Beispielsweise stellt im Falle einer Weinflasche der Korken den Verschluß dar, nicht aber eine den Korken schützende Plastik- oder Metallfolie.

Darüberhinaus ist bevorzugt vorgesehen, dass das Siegel ein dreidimensionaler Körper, d.h. ein Volumenkörper, ist. Ebenso ist vorgesehen, dass das Siegel ein monolithischer Körper ist.

In einer besonders bevorzugten Ausführungsform kann vorgesehen sein, dass das Siegel Stokes- und/oder Anti-Stokes-Pigmente in einem als Volumen ausgebildeten duroplastischen Siegel umfasst.

Erfindungsgemäß ist bevorzugt, dass das Siegelmaterial während der Aushärtung expandiert. Auf diese Weise wird eine besonders feste und erfindungsgemäß vorteilhafte Verbindung des Siegels mit dem Verschluß und/oder dem Verpackungsmaterial erreicht.

### Mittel zur Erkennung der Originalität

Das Siegel der erfindungsgemäßen Verpackung weist ein Mittel zur Erkennung der Originalität auf. Unter einem Mittel zur Erkennung der Originalität soll im Rahmen der vorliegenden Erfindung ein Mittel verstanden werden, das die Überprüfung erlaubt, ob der Verschluss der Verpackung noch ein Originalverschluss ist. Ein solches Mittel zur Erkennung der Originalität kann beispielsweise mit dem bewaffneten Auge visuell sichtbare Diatomeen umfassen. Ferner kann vorgesehen sein, dass dieses Mittel Stokes- oder Anti-Stokes-Pigmente enthält, die zur Erkennung eine Detektionsvorrichtung erfordern. Sämtliche Mittel können allein oder in Kombination eingesetzt werden.

### Mittel zum Aufzeichnen des Eintrags an thermischer Energie

Die Aufzeichnung des Energieeintrags in den Inhalt der Verpackung, beispielsweise eine Weinflasche, kann ebenfalls vorgesehen sein. Dieser Energieeintrag gibt Aufschluss darüber, wie viel thermische Energie aufgenommen wurde und den Inhalt der Verpackung möglicherweise geschädigt hat. Ein solches Mittel kann in einer ersten Ausführungsform ein poröses, vorzugsweise mikroporöses oder mesoporöses, Material umfassen, in das eine Komponente eingelagert ist, die durch thermische Energie freisetzbar ist. Diese Komponente kann direkt oder durch Reaktion mit einem weiteren im Siegelmaterial vorliegenden Stoff einen Farbeffekt auslösen.

In einer zweiten Ausführungsform kann dieses Mittel ein Material, anorganisch oder organisch, umfassen, das durch eingetragene thermische Energie zersetzt wird und eine in diesem Material enthaltene Komponente freisetzt. Diese Ausführungsformen können allein oder in Kombination eingesetzt werden, wobei die erste Ausführungsform bevorzugt ist.

An die in diesen Mitteln eingesetzten Komponenten werden hohe Anforderungen hinsichtlich ihrer Langzeitstabilität gestellt, so dass bevorzugt anorganische Verbindungen eingesetzt bzw. anorganische Reaktionen durchgeführt werden.

Ein Beispiel für ein Mittel zum Aufzeichnen des Eintrags an thermischer Energie ist die Bildung von "Berliner Blau", eine Reaktion von Eisen(III)salzen mit Kaliumhexacyanidoferrat(II):

4 FC³⁺ + 3 [Fe^{+II}(CN)₆]⁴⁻ → Fe^{+III}[Fe^{+III}Fe^{+II}(CN)₆]₃

Die Eisenverbindung kann in einem mikroporösen Polyestermaterial vorliegen, wobei das Kaliumhexacyanidoferrat(II) im Siegelmaterial eingebettet sein kann. Das Eisen wandert durch thermische Prozesse langsam aus dem mikroporösen Polyestermaterial und reagiert mit dem Kaliumhexacyanidoferrat(II) zu einer blauen Verbindung. Die Verfärbung, die auftritt, ist proportional zur diffundierten Eisenmenge, diese ist wiederum proportional zum thermischen Energieeintrag. Durch eine entsprechende Eichung des Systems in Klimakammern kann eine Korrelation mit einer realen Lagerung sichergestellt werden.

Die Detektion des thermischen Energieeintrags kann durch visuellen Abgleich mit einer Referenzskala oder durch die Messung der Verfärbung mit einem geeigneten und entsprechend geeichten Fotometer erfolgen. Ein solches Fotometer könnte ebenfalls, mit einem entsprechenden Detektor, zur Untersuchung der Erkennung der Originalität bei Verwendung entsprechender dort geeigneter Mittel eingesetzt werden.

Allen möglichen Thermomarkern ist gemein, dass diese auf den Eintrag thermischer Energie nicht mit einem sprungartigen Farbumschlag reagieren. Vielmehr kann durch eine langsame, Temperatur-getriebene Diffusion eine Änderung der Farbe der Mittel oder deren Intensität in Abhängigkeit von Temperatur und/oder Zeit beobachtet werden. Auf diese Weise kann eine quantifizierende Abschätzung der bereits eingetragenen thermischen Energie erreicht werden. Neben der Farbe der Mittel kann jeder andere messbare physikalische Parameter, der sich mit einer diffusionskontrollierten Reaktion verändert, für diesen Zweck verwendet werden.

### Mittel zum Erkennen des Überschreitens einer definierten Temperatur

Bei der Lagerung von Weinflaschen ist es in der Fachwelt bekannt, dass bereits das kurzzeitige Überschreiten einer Grenztemperatur, die z.B. bei etwa 40°C liegt, den Wein schädigt. Die Erkennung des Überschreitens dieser Temperatur kann durch einen deutlichen Farbumschlag des Siegelmaterials angezeigt werden.

Dabei kann es vorgesehen sein, dass dieser Farbumschlag entweder durch die Verwendung irreversibel thermochromer Verbindungen oder mikroverkapselter Farbmittel erreicht wird.

Bevorzugt sind hier mikroverkapselte Farbmittel, da die Umschlagtemperatur genauer eingestellt werden kann.

Mikroverkapselte Farbmittel sind Farbstoffe oder Pigmente, die mit einer Hülle aus einem Polymer oder Wachs bereitgestellt werden. Durch die Umhüllung wird der Farbton des Farbmittels verdeckt. Bei der gewünschten Temperatur schmilzt oder zersetzt sich das Umhüllungsmittel, so dass das Farbmittel sichtbar wird. Alternativ kann auch ein reaktives Farbmittel verwendet werden, bei dem ein Teil des Farbmittels im Grundmaterial des Siegels eingearbeitet ist und der andere Teil in mikroverkapselter Form vorliegt. Beim Überschreiten der Grenztemperatur schmilzt/zersetzt sich die Umhüllung und die beiden Reaktionspartner bilden eine farbige Verbindung.

Typische Umhüllungsmaterialien sind Paraffine und niedermolekulare Polymere, wie zum Beispiel niedermolekulares Polyethylen (Fischer-Tropsch-Wachs). Verfahren zur Mikroverkapselung von Stoffen sind dem Fachmann bekannt und werden industriell eingesetzt.

In einer besonders bevorzugten Ausführungsform ist vorgesehen, dass das Siegel in Kombination sowohl Mittel zur Erkennung der Originalität als auch Mittel zum Aufzeichnen des Eintrags an thermischer Energie als auch Mittel zu Erkennen des Überschreitens einer definierten Temperatur enthält.

Weitere Vorteile und Merkmale der Erfindung ergeben sich aus der folgenden detaillierten Beschreibung von Ausführungsbeispielen unter Bezugnahme einer Figur, die die Anordnung eines Siegels 1 auf einer erfindungsgemäßen Verpackung in Form einer Glasflasche 2 zeigt.

### Beispiel:

Zur Herstellung des Siegels wird folgende Rezeptur verwendet:

| | |
|---|---|
| Pernabond UV683 | 99,450 % |
| Anti-Stokes Kristall auf Basis von Erbium dotierten Gadoliniumoxisulfid | 0,010% |
| Mikroverkapseltes rotes Pigment (Smp: 40°C) hergestellt nach A | 0,240% |
| Fe mod. Molekularsieb Typ A hergestellt nach B | 0,300% |
| Kaliumhexacyanidoferrat(II) | 0,05% |

Das Permabond wird in einem Behälter vorgelegt und die restlichen Stoffe mit einen Dissolver unter Kühlung eindispergiert. Die Temperatur soll 30°C nicht überschreiten.

Zum Versiegeln einer verkorkten Weinflasche wird mittels einer Dosierpumpe exakt 1,5 ml der oben hergestellten Lösung auf den Kork gegeben. Bedingt durch die Oberflächenspannung der Lösung bildet sich ein linsenförmiger Tropfen. Dieser wird mittels UV Licht ausgehärtet. Das auf die Glasflasche aufgebrachte Siegel ist in der Figur gezeigt.

Die Überschreitung der maximalen Lagertemperatur kann durch einen Farbumschlag des leicht honigfarbenen Siegels nach Rot leicht mit dem unbewaffneten Auge erkannt werden.

Der Originalitätsmarker kann an seiner sichtbaren Fluoreszens bei einer Anregrung mit einem Laser bei 980nm erkannt werden. Alternativ kann das Abklingverhalten der Floureszens mit einem entsprechenden Detektor wie dem BRANDPROOF® F Detektor der Polysecure GmbH untersucht werden, was eine höhere Sicherheit ergibt.

Der Eintrag an thermischer Energie wird durch den visuellen Vergleich der Farbe des Siegels mit einer kalibrierten Farbskala bestimmt. Diese wurde durch Lagerversuche des Siegelmaterials unter kontrollierten Bedingungen erstellt.

### A Herstellung des mikroverkapselten Pigments

Rotes Eisenoxid (Bayferrox 120) wird in einen Heißmischer (z.B. Fa. Thyssen Henschel) gegeben und bei laufendem Mischer wird geschmolzenes Paraffin mit einem Schmelzpunkt von 40°C eingesprüht. Das Verhältnis von Pigment zu Wachs beträgt 70:30. Dabei werden die Pigmentteilchen mit einer Wachsschicht überzogen. Die Mischung wird solange durchgeführt, bis die Teilchen eine Größe von ca. 20-30 µm erreicht haben. Danach werden diese in einen Kühlmischer überführt und auf Raumtemperatur abgekühlt. Abschließend wird eine 20%ige Lösung aus gebleichten Schellack (1% bezogen auf das Pigment) gelöst in Methanol eingesprüht und das Methanol im Vakuum abgezogen.

### B Herstellung des Fe modifizierten Molekularsiebs

Molekularsieb A wird durch Ionenaustausch in saurer FeCl₃-Lösung mit Fe-Ionen belegt. Anschließend wird das Molekularsieb mit destilliertem Wasser gewaschen bis kein Eisen an der Oberfläche mehr nachweisbar ist. Das Produkt wird im Vakuum getrocknet.

Die in der vorstehenden Beschreibung, in den Ansprüchen sowie den Zeichnungen offenbarten Merkmale der Erfindung können sowohl einzeln als auch in beliebiger Kombination für die Verwirklichung der Erfindung in ihren verschiedenen Ausführungsformen wesentlich sein.

## Patentansprüche

1. Verpackung, die mit einem Verschluss verschlossen ist, wobei an und/oder auf dem Verschluss ein Siegel aus duroplastischem Polymer angebracht ist, das vorzugsweise mit der Verpackung in Kontakt ist, wobei das Siegel nicht zerstörungsfrei von dem Verschluss und/oder der Verpackung entfernbar ist und das Siegel Mittel zum Erkennen der Originalität des Siegels und damit der Verpackung umfasst, **dadurch gekennzeichnet, dass** das Mittel zur Erkennung der Originalität Stokes-Pigmente oder Anti-Stokes-Pigmente, die zur Erkennung eine Detektionsvorrichtung erfordern, und/oder mit bewaffnetem Auge sichtbare Diatomeen enthält.

2. Verpackung nach Anspruch 1, **dadurch gekennzeichnet, dass** die Verpackung eine Lebensmittelverpackung, vorzugsweise eine Flasche, besonders bevorzugt eine Glasflasche, insbesondere bevorzugt eine Weinflasche, ist.

3. Verpackung nach Anspruch 1 oder 2, **dadurch gekennzeichnet, dass** die Verpackung eine Flasche und der Verschluss ein Korken ist.

4. Verpackung nach einem der vorangehenden Ansprüche, **dadurch gekennzeichnet, dass** das duroplastische Polymer ein Acrylpolymer, vorzugsweise ein modifiziertes Acrylpolymer, ist.

5. Verpackung nach einem der vorangehenden Ansprüche, **dadurch gekennzeichnet, dass** das Siegel zumindest ein Durchgangsloch aufweist.

6. Verpackung nach einem der vorangehenden Ansprüche, wobei das Siegel ferner Mittel zum Aufzeichnen des Eintrags an thermischer Energie und/oder Mittel zum Erkennen des Überschreitens einer definierten Temperatur umfasst.

7. Verpackung nach Anspruch 6, **dadurch gekennzeichnet, dass** das Mittel zum Aufzeigen des Eintrags an thermischer Energie ein poröses Material enthält, das eine durch thermische Diffusion freisetzbare und bei Freisetzung einen Farbeffekt auslösende Komponente enthält, und/oder ein Material enthält, das sich durch thermische Energie zersetzt und eine in dem Material enthaltene und einen Farbeffekt auslösende Komponente freisetzt.

8. Verpackung nach Anspruch 7, **dadurch gekennzeichnet, dass** das Material mikroporös und/oder anorganisch oder organisch ist.

9. Verpackung nach einem der Ansprüche 7 und 8, **dadurch gekennzeichnet, dass** die Komponente selbst oder durch Reaktion mit einem Verbindungspartner einen Farbeffekt auslöst.

10. Verpackung nach einem der vorangehenden Ansprüche, **dadurch gekennzeichnet, dass** das Mittel zum Erkennen des Überschreitens einer definierten Temperatur eine irreversibel thermochrome Verbindung und/oder ein mikroverkapseltes Farbmittel enthält.

## Claims

1. Packaging that is closed by a cap, wherein fitted to and/or on the cap is a seal made of thermosetting polymer that is preferably in contact with the packaging, wherein the seal cannot be removed from the cap and/or the packaging without being destroyed and the seal comprises means for identifying the originality of the seal and thus of the packaging, **characterised in that** the means for identifying the originality include Stokes pigments or anti-Stokes pigments which require a detector device for identification, and/or include diatoms that are visible to the aided eye.

2. Packaging according to claim 1, **characterised in that** the packaging is food packaging, preferably a bottle, for preference a glass bottle, for particular preference a wine bottle.

3. Packaging according to claim 1 or 2, **characterised in that** the packaging is a bottle and the cap is a cork.

4. Packaging according to one of the preceding claims, **characterised in that** the thermosetting polymer is an acrylic polymer, preferably a modified acrylic polymer.

5. Packaging according to one of the preceding claims, **characterised in that** the seal has at least one through-hole.

6. Packaging according to one of the preceding claims, wherein the seal furthermore comprises means for registering the input of thermal energy and/or means for detecting that a defined temperature has been exceeded.

7. Packaging according to claim 6, **characterised in that** the means for registering the input of thermal energy contain a porous material that includes a component that can be released by thermal diffusion and, on release, triggers a colour effect, and/or includes a material that decomposes through thermal energy and releases a component that is contained in the material and triggers a colour effect.

8. Packaging according to claim 7, **characterised in that** the material is microporous and/or inorganic or organic.

9. Packaging according to one of the claims 7 and 8, **characterised in that** the component triggers a colour effect itself or through a reaction with a compound partner.

10. Packaging according to one of the preceding claims, **characterised in that** the means for detecting that a defined temperature has been exceeded includes an irreversibly thermochromic compound and/or a microencapsulated dye.

## Revendications

1. Emballage fermé par un moyen de fermeture contre lequel et/ou sur lequel est placé un cachet en polymère thermodurcissable qui est de préférence en contact avec l'emballage, le cachet ne pouvant être retiré du moyen de fermeture et/ou de l'emballage sans être détruit et ce cachet comprenant des moyens pour reconnaître l'authenticité du cachet et donc de l'emballage, **caractérisé en ce que** le moyen destiné à reconnaître l'authenticité contient des pigments Stokes ou des pigments anti-Stokes qui nécessitent un dispositif de détection aux fins de la reconnaissance, et/ou des diatomées visibles pour l'œil armé.

2. Emballage selon la revendication 1 **caractérisé en ce que** l'emballage est un emballage alimentaire, de préférence une bouteille, plus préférentiellement une bouteille, encore plus préférentiellement une bouteille en verre, encore plus préférentiellement une bouteille de vin.

3. Emballage selon l'une des revendications 1 ou 2 **caractérisé en ce que** l'emballage est une bouteille et le moyen de fermeture un bouchon en liège.

4. Emballage selon l'une quelconque des revendications précédentes **caractérisé en ce que** le polymère thermodurcissable est un polymère acrylique, de préférence un polymère acrylique modifié.

5. Emballage selon l'une quelconque des revendications précédentes **caractérisé en ce que** le cachet présente au moins un trou traversant.

6. Emballage selon l'une quelconque des revendications précédentes, le cachet comprenant de plus des moyens pour enregistrer l'apport d'énergie thermique et/ou des moyens pour détecter le dépassement d'une température définie.

7. Emballage selon la revendication 6 **caractérisé en ce que** le moyen permettant de démontrer l'apport d'énergie thermique contient un matériau poreux, lequel contient un composant qui peut être émis par diffusion thermique et qui, lors de son émission, émet un effet coloré, et/ou contient un matériau qui se décompose sous l'effet de l'énergie thermique et émet un composant contenu dans le matériau et émettant un effet coloré.

8. Emballage selon la revendication 7, **caractérisé en ce que** le matériau est microporeux et/ou inorganique ou organique.

9. Emballage selon l'une des revendications 7 ou 8 **caractérisé en ce que** le composant émet un effet coloré seul ou en réaction avec un partenaire de liaison.

10. Emballage selon l'une quelconque des revendications précédentes **caractérisé en ce que** le moyen de détection de dépassement d'une température définie contient une liaison thermochrome irréversible et/ou un colorant micro-encapsulé.
